# EUROPÄISCHE PATENTSCHRIFT

(11) **EP 1 510 609 B1**
(45) Veröffentlichungstag und Bekanntmachung des Hinweises auf die Patenterteilung: **15.10.2008**
(21) Anmeldenummer: 04019220.5
(22) Anmeldetag: 12.08.2004
(51) Int. Cl.: D06F 9/00, D06G 1/00, B08B 1/02

(54) **Verfahren und Vorrichtung zur Reinigung von Segeln**
Method and device for cleaning sails
Procédé et dispositif pour le nettoyage des voiles

(30) Priorität: 25.08.2003 DE 10339020
(43) Veröffentlichungstag der Anmeldung: 02.03.2005
(73) Patentinhaber: Novosail International PTE. LTD., Singapur 069443 (SG)
(72) Erfinder: Novosail International PTE. LTD., Singapur 069443 (SG)
(74) Vertreter: Thoma, Michael

(56) Entgegenhaltungen:
- EP-A- 1 247 889
- DE-A- 3 046 733
- US-A- 1 723 514
- US-A- 2 294 141
- DATABASE WPI Section PQ, Week 199839 Derwent Publications Ltd., London, GB; Class P43, AN 1998-144156 XP002340749 -& SE 508 036 C2 (KRISTENSSON J) 17. August 1998 (1998-08-17)
- PATENT ABSTRACTS OF JAPAN Bd. 2002, Nr. 02, 2. April 2002 (2002-04-02) -& JP 2001 300437 A (KYOKUTO SANKI CO LTD), 30. Oktober 2001 (2001-10-30)

## Beschreibung

Die vorliegende Erfindung betrifft allgemein ein Verfahren zur Reinigung von Segeln für Segelschiffe, bei dem das Segel in einer Waschvorrichtung zumindest mit einem Reinigungsmittel beaufschlagt wird. Die Erfindung betrifft weiterhin eine Segelreinigungsvorrichtung zur Reinigung solcher Segel.

Große, sperrige Segel sind in herkömmlicher Weise nicht vernünftig zu reinigen. Yachtsegel erreichen nicht selten eine Größe von über 100 m² und bestehen aus starrem, oftmals getempertem Segeltuch, das möglichst wenig geknickt werden darf, da Knicke die Temperung beschädigen und das Segel außer Form geraten kann. Herkömmliche Waschverfahren, bei denen das zu reinigende Segel in eine Waschtrommel gegeben, benetzt und gewaschen wird, sind für Segel nicht geeignet. Allein die schiere Größe und das damit einhergehende Gewicht der Segel verhindern, dass diese ohne weiteres in eine Waschtrommel gegeben werden. Zudem müssen verschiedene Waschvorgänge durchgeführt werden, für die verschiedene Waschlaugen verwendet werden müssen, da für einen erneuten Waschgang nicht die durch die Grobreinigung am Anfang verschmutzte Waschlauge verwendet werden kann. Die diversen Waschgänge und Spülvorgänge bedingen bei herkömmlichen Reinigungsverfahren hohen Wasser-, Energie- und Zeitverbrauch. Zudem bewirkt das Hin- und Herwalken regelmäßig eine Beeinträchtigung des Segeltuchs

Aus der DE 3046733 ist ein Reinigungsgerät für Vorhanglamellen bekannt, bei dem die Vorhanglamellen durch einen Förderkanal hindurch bewegt werden sollen und auf ihrem Weg mittels Düsen mit einem Flüssigkeitsstrahl besprüht werden, um Verunreinigungen zu beseitigen. Aus der US 2,294,141 ist eine Wasch- und Bügelmaschine bekannt, mittels derer Wäschestücke zunächst mittels eines endlos umlaufenden Förderbands durch Waschstationen hindurch bewegt wird, in denen die Wäschestücke mit Flüssigkeit bzw. Reinigungsmittel besprüht und ausgewaschen werden. In einer anschließenden Bügelstation werden die Wäschestücke heiß gebügelt. Die US 1,723,514 beschreibt eine Teppichreinigungsvorrichtung, die ebenfalls ein endlos umlaufendes, poröses Förderband aufweist, mittels dessen die Teppiche durch verschiedene Reinigungsstationen bewegt werden. Durch das poröse Förderband hindurch können auf den Teppich gegebene Reinigungsmittel nach unten hin abgesaugt werden bzw. ablaufen. Weiterhin beschreibt die EP 1247889 A2 eine Vorrichtung zur Reinigung von Zeltplanen, bei der mehrere Zeltplanen gleichzeitig behandelt werden sollen. Dabei soll die Zeltplane mittels über Kopf angeordneter Umlenkrollen vom Boden aus zunächst nach oben gezogen, gereinigt und sodann nach unten in einen Speicherbehälter abgelegt werden.

Der vorliegenden Erfindung liegt daher die Aufgabe zugrunde, ein verbessertes Segelreinigungsverfahren sowie eine verbesserte Segelreinigungsvorrichtung zu schaffen, die Nachteile des Standes der Technik vermeiden und letzteren in vorteilhafter Weise weiterbilden. Vorzugsweise soll eine schonende und gleichzeitig ressourcensparende Reinigung starrer, großflächiger Segel erreicht werden.

Erfindungsgemäß wird diese Aufgabe durch ein Verfahren nach Patentanspruch 1 gelöst. In vorrichtungstechnischer Hinsicht wird die Aufgabe durch eine Reinigungsvorrichtung nach Anspruch 9 gelöst. Bevorzugte Ausführungsformen der Erfindung sind Gegenstand der abhängigen Ansprüche.

Erfindungsgemäß wird das Segel also in ausgebreitetem Zustand kontinuierlich durch die Waschvorrichtung hindurchbewegt, in der das Segel mit dem zumindest einen Reinigungsmittel beaufschlagt wird. Kontinuierlich meint dabei, dass das Segel Stück für Stück durch die Waschvorrichtung hindurchbewegt wird. Vorzugsweise erfolgt dies ohne Halten, es ist ggf. jedoch auch ein Stop and Go möglich, um beispielsweise besonders stark verschmutzten Segelabschnitten eine längere Einwirkzeit zu geben.

In Weiterbildung der Erfindung wird das Reinigungsmittel im Gegenstrom zu der Förderrichtung des Segels zurückgeführt und an unterschiedlichen Abschnitten der Waschvorrichtung eingesetzt. Zunächst wird das Reinigungsmittel bezogen auf die Förderrichtung des Segels stromab und sodann weiter stromauf verwendet. Hierzu kann in vorrichtungstechnischer Hinsicht zwischen den Reinigungsstationen eine Rückführeinrichtung zur Rückführung von benutztem Reinigungsmittel vorgesehen sein, mittels derer das in einer Waschstation bereits benutzte Reinigungsmittel in eine dieser Waschstation vorgeschalteten weiteren Waschstation gegeben werden kann. Einerseits wird hierdurch Reinigungsmittel, vorzugsweise umfassend Wasser und Reinigungschemikalien, gespart. Andererseits beeinträchtigt diese Art der Wiederverwendung der Waschlauge bzw. des Reinigungsmittels nicht dessen Effizienz, da die Rückführung gegenläufig zur Segeltransportrichtung erfolgt. In nachgeschalteten Waschstationen ist das Segeltuch bereits relativ sauber, so dass die Reinigungslauge nur wenig verschmutzt wird und in den weiter vorgeschalteten Reinigungsstationen nochmals verwendet werden kann, in denen das Segel noch wesentlich verschmutzter ist.

Die Reinigungsstationen sind vorzugsweise derart hintereinander geschaltet, dass das Segel mit verschiedenen Abschnitten gleichzeitig in verschiedenen Reinigungsstationen behandelt werden kann. Die abschnittsweise Reinigung mit der gleichzeitigen Behandlung verschiedener Abschnitte bewirkt eine Parallelschaltung von Hauptzeiten, d.h. die für eine jeweilige Reinigungsstation benötigte Zeit wird mit der für eine andere Reinigungsstation benötigten Zeit gleichgeschaltet.

Vorteilhafterweise wird das zu reinigende Segel entlang einer liegenden Transportbahn durch die Waschvorrichtung geführt, wobei ein Gefälle zwischen den Reinigungsstationen zur Rückführung des Reinigungsmittels verwendet werden kann. Insbesondere kann jeweils eine Transportbahn für das Reinigungsmittel in Förderrichtung ansteigend ausgebildet sein, so dass die Reinigungsmittel bzw. das Spülwasser einer nachgeschalteten Reinigungs- bzw. Spülstation per Schwerkraft zu einer vorgeschalteten Reinigungs- bzw. Spülstation geführt werden kann.

In Weiterbildung der Erfindung wird das Segel nacheinander durch mehrere entlang einer ebenen, liegenden Bahn angeordnete Wasch- bzw. Reinigungsstationen, die mit Reinigungsfluid versehen sind, geführt.

Um Knittern und Walkvorgänge möglichst völlig zu vermeiden, kann die Transportbahn von mehreren hintereinander angeordneten Auflageflächen gebildet sein, die eben oder maximal leicht einachsig in Förderrichtung gekrümmt ausgebildet sind. Die Ausbildung der Transportbahn derart, dass das Segel auf seinem Weg entlang der Transportbahn walkfrei bleibt bzw. keine Krümmung erfährt, bringt den Vorteil mit sich, dass das starre Segel schonend und störungsfrei durch die Waschvorrichtung gebracht wird. Die Transportbahn besitzt vorteilhafterweise auch keine Krümmung bzw. Biegung quer zur Transportrichtung.

Am Ausgang einer jeden Reinigungsstation ist vorzugsweise ein Abscheider, insbesondere eine Absaugvorrichtung, zum Entfernen von Reinigungsmittel- bzw. Spülwasserresten am die jeweilige Waschstation verlassenden Segel vorgesehen. Hierdurch kann verhindert werden, dass gelöste Schmutzpartikel von der einen Reinigungsstation in die nächste Reinigungsstation gelangen.

In Weiterbildung der Erfindung besitzt jede Reinigungsstation jeweils zumindest eine quer zur Förderrichtung angeordnete Walze, mit Hilfe derer das zu reinigende Segel sauber in die Waschstation hineingefördert und wieder herausgefördert werden kann, so dass das Segel im wesentlichen auf der Waschauflagefläche entlanggeführt wird. Die Waschauflagenflächen können dabei vorzugsweise seitliche Begrenzungen aufweisen, so dass sie mit Reinigungsmittel und/oder Spülmittel befüllbar sind. Durch das entsprechende Reinigungsmittel- bzw. Spülmittelbad wird das Segel hindurchgeführt.

Die Waschstationen können, um grobe Verunreinigungen entfernen zu können, jeweils zumindest ein mechanisches Reinigungselement, insbesondere -bürste besitzen, die über die Segeloberfläche bewegbar ist. Insbesondere können an den Reinigungsstationen jeweils zwei Reinigungswalzen vorgesehen sein, die auf gegenüberliegenden Seiten des durch die Reinigungsstation laufenden Segels angeordnet sind und gegenläufig über das Segel bürsten. Die genannten Reinigungswalzen können die zuvor genannten Förderwalzen bilden oder mit diesen zusammenwirken.

Vorteilhafterweise sind mehrere Reinigungswalzenpaare und Förderwalzenpaare jeweils alternierend hintereinander entlang einer ebenen Transportbahn angeordnet. Zwischen den Reinigungswalzen- und Förderwalzenpaaren können vorzugsweise ebene Auflageflächen vorgesehen sein, die das Segeltuch zwischen den Walzenpaaren abstützen. Die Walzen, die einander entlang einer Linie berühren würden, wenn das Segeltuch nicht zwischen ihnen hindurchläuft, sind mit dieser Berührungslinie vorzugsweise in einer gemeinsamen Ebene angeordnet, die von den zwischen den Walzenpaaren liegenden Auflageflächen definiert wird. Hierdurch kann das Segel knitter- und walkfrei zwischen den Stationen hindurchgeführt werden. Die gesamte Anordnung der Waschvorrichtung ist vorteilhafterweise liegend, d.h. das Segeltuch wird sozusagen auf einem liegenden Tisch, an dem die Reinigungs- und Förderwalzenpaare angeordnet sind, kontinuierlich von Waschprogramm zu Waschprogramm gefördert.

Die Reinigungswalzen können einen Durchmesser aufweisen, der von dem Durchmesser der Förderwalzen abweicht. Insbesondere können die Förderwalzen einen kleineren Durchmesser besitzen. Um eine Reinigungswirkung der Reinigungswalzen zu verbessern, können diese mit einer Umfangsgeschwindigkeit angetrieben werden, die von der Umfangsgeschwindigkeit der Förderwalzen abweicht, so dass die Reinigungswalzen über das Segeltuch bürsten, d.h. eine Relativbewegung ausführen. Insbesondere können die Förderwalzen mit etwas größerer Umfangsgeschwindigkeit laufen, so dass die Reinigungs- bzw. Waschwalzen das Segeltuch sozusagen bremsen, wobei eine Bürstenwirkung erzielt wird. Zugleich wird das Segeltuch auf seinem Weg durch die Reinigungsstationen straffgezogen. Nachgeschaltete Walzenpaare laufen mit größerer Umfangsgeschwindigkeit als vorgeschaltete Walzenpaare. Hierdurch kann einerseits ein Straffziehen des Segeltuchs zwischen den Walzenpaaren und gleichzeitig eine Bürstwirkung erreicht werden.

Die Reinigungsstationen umfassen vorteilhafterweise eine Hauptwaschstation, die eine Frischwasserzufuhr sowie eine Reinigungsmitteldosiereinrichtung aufweist. Der genannten Hauptwaschstation vorgeschaltet ist vorteilhafterweise eine Vorwaschstation, die mit der Hauptwaschstation über eine Reinigungsmittelrückführung verbunden sein kann, so dass das in der Hauptwaschstation verwendete Reinigungsmittel vorteilhafterweise umfassend Wasser und Reinigungschemikalien in die Vorwaschstation zurückgeführt werden kann, wenn es einen bestimmten Verschmutzungsgrad erreicht hat. An der Vorwaschstation kann zusätzlich eine Frischwasserzufuhr und/oder eine Reinigungsmitteldosiereinrichtung vorgesehen sein, um Frischwasser zuzugeben bzw. die Reinigungschemikalien nachzudosieren.

Der Vorwaschstation vorgeschaltet ist vorzugsweise eine Benetzungsstation, in der das zu reinigende Segel benetzt bzw. eingeweicht werden kann. Vorzugsweise ist die Benetzungsstation über eine Fluidleitung verbunden mit einer der Hauptwaschstation nachgeschalteten Spülstation, so dass das in der Spülstation verwendete Spülwasser zur Benetzung des zu reinigenden Segels am Einlauf der Waschvorrichtung verwendet werden kann.

Insbesondere für die Reinigung von Segeln ist eine der Hauptwaschstation nachgeschaltete Reinigungsstation als Zusatzapplikationsstation ausgebildet, die eine Applikationseinrichtung zum Aufbringen von Zusatzapplikations- oder Veredelungsmitteln aufweist.

Am stromabseitigen Ende der Waschvorrichtung ist weiterhin eine Trocknungs- und Glättungsstation vorgesehen, die verschieden ausgebildet sein kann. Vorteilhafterweise kann sie eine Auflage besitzen, die mittels einer Heizung beheizbar ist. Der Auflage nachgeschaltet kann ein Luftgebläse sein, mittels dessen letzte Feuchtigkeitsreste aus dem Segel beseitigt werden können.

Hinsichtlich der Fördereinrichtung kann die Reinigungsvorrichtung verschieden ausgebildet sein. Vorteilhafterweise kann die Fördereinrichtung Förderwalzen umfassen, die quer zur Förderrichtung umlaufend angetrieben werden und über die das Segel läuft. Es können dabei paarweise einander zugeordnete Walzen vorgesehen sein, zwischen denen das Segel hindurchgefördert wird. Ebenfalls ist es denkbar, die Walzen gegen Auflageflächen der Transportbahn anzudrücken, um das Segel zu fördern.

Die Erfindung wird nachfolgend anhand eines bevorzugten Ausführungsbeispiels und einer zugehörigen Zeichnung näher erläutert. In der Zeichnung zeigt:
- Fig. 1:: eine schematische, perspektivische Ansicht einer Reinigungsvorrichtung nach einer bevorzugten Ausführung der Erfindung, und
- Fig. 2:: eine schematische Seitenansicht einer Reinigungsvorrichtung nach einer weiteren bevorzugten Ausführung der Erfindung.

Die in den Figuren gezeichneten Reinigungsvorrichtungen sind modulartig aufgebaut und umfassen mehrere, hintereinander angeordnete Reinigungs-, Spül-, Zusatzapplikations- und Trocknungsstationen, die je nach Anwendungsfall ausgetauscht und unterschiedlich angeordnet werden können. Sie definieren für das zu reinigende Segeltuch eine liegende Transportbahn, die mit einem Einlauftisch 1 beginnt und mit einem Auslauf 2 endet, an den sich ein Entnahmespeicher 3 anschließt, in dem das fertig gereinigte Segel gefaltet zwischengelagert wird.

Zwischen dem Einlauftisch 1 und dem Auslauf 2 ist in der Ausführung nach Fig. 1 eine Fördereinrichtung 4 in Form zweier jeweils randseitig angeordneter, endlos umlaufender Förderbänder vorgesehen, die in der Zeichnung nicht näher dargestellt sind. Sie fördern das zu reinigende Segeltuch 5 kontinuierlich durch alle Stationen hindurch.

Der Einlauftisch 1 bildet eine Vorreinigungsstation 6, an der ggf. manuell Grobverschmutzungen entfernt bzw. mit Reinigungschemikalien behandelt und ausgespült werden können. Am stromabseitigen Ende des Einlauftisches 1 läuft das Segeltuch durch zwei aufeinander abwälzende, gegenläufig angetriebene Walzen 7. Noch bevor das Segeltuch die erste automatische Reinigungsstation erreicht, wird es in einer Benetzungsstation 8 mit Spülwasser benetzt, das mit Spülwasser aus einer den Waschstationen nachgeordneten Spülstation gespeist wird. Mittels einer Absaugstation werden die am Segel noch befindlichen Spülwasser- und Grobschmutzreste entfemt, so dass diese nicht in die erste eigentliche Waschstation gelangen können. Die Absaugstation 9 kann eine quer zur Förderrichtung verlaufende Senke umfassen, die mit Unterdruck beaufschlagt wird.

Das von der Fördereinrichtung 4 geförderte Segeltuch gelangt sodann in die Vorwaschstation 10. Wie die Figur 1 zeigt, umfasst die Vorwaschstation 10 eine sich quer zur Förderrichtung erstreckende Waschmulde 11, die bodenseitig von einer Waschmuldenauflage 12 begrenzt wird. In der Waschmulde 11 sind in einem Einlaufbereich und in einem Auslaufbereich jeweils aufeinander ablaufende Walzenpaare 13 und 14 angeordnet, zwischen denen hindurch das Segeltuch läuft und gefördert wird. Die Walzenpaare 13 und 14 umfassen dabei jeweils Bürstenwalzen, die mittels einer Antriebseinrichtung 15 gegenläufig angetrieben werden derart, dass auf jeder Seite des Segeltuchs eine Bürstenwalze entgegen der Förderrichtung des Segeltuchs angetrieben wird, so dass diese gegenläufig über das Segel streicht und Dreck von diesem abbürstet.

Am Auslauf der Vorwaschstation 10 ist eine Absaugvorrichtung 16 angeordnet, die sich ebenfalls quer über die zu fördernde Tuchbahn erstreckt. Die Absaugvorrichtung 16 kann zusätzlich Abstreifer, Abscheiderwalzen und andere geeignete Mittel zum Entfernen von Wasserresten aufweisen.

Der Vorwaschstation 10 nachgeschaltet ist sodann die Hauptwaschstation 17, die grundsätzlich ähnlich der zuvor beschriebenen Vorwaschstation 10 aufgebaut ist. Sie umfasst ebenfalls zwei Walzenpaare 13 und 14, die von einer Antriebseinrichtung 15 angetrieben werden. Der Hauptwaschstation 17 ist sodann eine weitere Absaugvorrichtung 16 nachgeschaltet. Die Hauptwaschstation 17 ist mit der Vorwaschstation 10 über eine Rückführeinrichtung 18 verbunden, die in der Zeichnung nicht näher dargestellt ist. Sie kann im einfachsten Fall aus einer Leitung und einem Absperrventil bestehen und ggf. eine Förderpumpe aufweisen. Die Rückführeinrichtung 18 dient der Rückführung der in der Hauptwaschstation 17 verwendeten Waschlauge in die Vorwaschstation 10, in der die bereits in der Hauptwaschstation verwendete Waschlauge wiederverwendet wird. Die Hauptwaschstation 17 selbst wird über eine Frischwasserzufuhr 19 mit Frischwasser und über eine Reinigungsmitteldosiereinrichtung 20 mit Reinigungsmittel bzw. -chemikalien versorgt. Es versteht sich, dass die Vorwaschstation 10 ebenfalls eine entsprechende Frischwasserzufuhr und Reinigungsmitteldosiereinrichtung aufweisen kann, um Frischwasser und/oder Reinigungschemikalien nachspeisen zu können.

Die Absaugvorrichtung 16 nach der Vorwaschstation 10 und/oder nach der Hauptwaschstation 17 umfasst dabei vorteilhafterweise jeweils auch eine Spülwasserzufuhr, um das Segeltuch nach den Waschstationen nachspülen zu können. Die Absaugvorrichtung 16 bildet also gleichzeitig eine Spülstation. Vorteilhafterweise ist einerseits eine Druckspülvorrichtung und andererseits eine Absaugvorrichtung in der Absaugstation vorgesehen.

Nach dem Durchlaufen des Hauptwaschganges wird das kontinuierlich geförderte Segeltuch in die Veredelungsstation 21 gefördert. Diese ist grundsätzlich ähnlich der zuvor beschriebenen Vorwaschstation bzw. Hauptwaschstation ausgebildet. Allerdings ist in der Veredelungsstation 21 keine Waschlauge in der Waschmulde, sondern ein Veredelungsbad aus geeigneten Veredelungsmitteln. Wie die Figur zeigt, umfasst auch die Veredelungsstation 21 die zuvor beschriebene Anordnung von Walzenpaaren 13 und 14 mit zugehöriger Antriebseinrichtung.

Nachfolgend der Veredelungsstation 21 sind weitere Zusatzapplikationsstationen 22 und 23 vorgesehen, die wiederum jeweils grundsätzlich in ihrem Aufbau den zuvor beschriebenen Waschstationen 10 bzw. 17 entsprechen und Walzenpaare nebst Antriebseinrichtung aufweisen. In der Zusatzapplikationsstation 23 wird ein Zusatzausrüstungsbad bereitgehalten. Anstelle eines Bades versteht es sich, dass die Zusatzapplikationsmittel auch aufgesprüht werden könnten.

Schließlich durchläuft das Segeltuch im Anschluss an die Zusatzapplikationsstation 23 eine Fixierstation 24, in der die zuvor aufgetragenen Zusatzstoffe fixiert werden. Die Fixierstation 24 kann grundsätzlich in der zuvor beschriebenen Weise wie die Waschstationen ausgebildet sein und ein Fixierbad bereithalten. Andernfalls kann das Fixiermittel aufgesprüht werden.

Am ablaufseitigen Ende der Station 24 sind ein Paar Entwässerungswalzen 25 vorgesehen, die der Entfernung von Restfeuchte dienen und den Eingang der Trocknungsstation 26 bilden. Die Entwässerungswalzen 25, die ebenfalls quer zur Förderrichtung angeordnet sind, laufen aufeinander ab und sind vorteilhafterweise gegeneinander vorgespannt, so dass das zwischen ihnen hindurchgeführte Segel sozusagen gequetscht wird, um darauf befindliches Wasser zu entfernen. Die Trocknungsstation 26 umfasst stromab der Entwässerungswalzen 25 eine beheizbare Auflagefläche 27, über die hinweg das Segeltuch geführt wird. Die beheizte Fläche führt dabei zu einer Verdunstung noch am Segeltuch haftender Feuchtigkeit. Eine Anpresswalze 28 stellt dabei sicher, dass das Segeltuch auch tatsächlich über die beheizte Auflage 27 läuft. Der Auflage 27 nachgeschaltet ist ein Gebläse 29, mit Hilfe dessen letzte Feuchtigkeitsreste entfernet werden können.

Im Anschluss an die Trocknungsstation 26 läuft das Segeltuch in den Entnahmespeicher 3.

Eine alternative Ausführungsform einer Reinigungsvorrichtung zeigt die Figur 2. Wesentlicher Unterschied zu der zuvor beschriebenen Ausführungsform ist die Ausbildung der Transportbahn in den Reinigungsstationen, insbesondere das Vorsehen einer im wesentlichen völlig ebenen Transportbahn ohne Waschmulden. Ähnlich der zuvor beschriebenen Ausführung ist am stromaufseitigen Ende der Waschvorrichtung ein geneigter Einlauftisch 1 vorgesehen, über den ein zu reinigendes Segel einem ersten Transportwalzenpaar 7a und 7b zugeführt wird. Das Transportwalzenpaar 7a und 7b läuft gegenläufig aufeinander ab, so dass das Segeltuch zwischen den Walzen 7a und 7b hindurchgefördert wird, und erstreckt sich mit den Drehachsen quer zur Förderrichtung des Segeltuchs in im wesentlichen liegender Anordnung.

Eine dem Förderwalzenpaar 7a und 7b nachgeschaltete erste Waschstation ist als Vorwaschstation 10 ausgebildet und umfasst zwei gegenläufig antreibbare Reinigungswalzen 13, 14, die gegenläufig aufeinander abrollen, so dass das Segeltuch zwischen den Walzen 13 und 14 hindurchlaufen kann. Die Reinigungswalzen 13 und 14 sind als Bürsten ausgebildet und erstrecken sich mit ihren Drehachsen zueinander parallel im wesentlichen liegend quer zur Förderrichtung des Segels. Die untere Reinigungswalze 13b ist, wie Figur 2 zeigt, in einem Reinigungsmittelspeicher bzw. -behältnis 31 angeordnet, so dass sie mit ihrem unteren Umfangssegment durch das in dem Reinigungsmittelbehältnis 31 befindliche Reinigungsmittel benetzt wird, so dass die Reinigungswalze 13b das Reinigungsmittel auf das zwischen den Reinigungswalzen hindurchlaufende Segeltuch aufträgt.

Zusätzlich oder alternativ können die Reinigungswalzen 13a und 13b integrierte Reinigungsmittelsprühdüsen aufweisen, mit deren Hilfe das Reinigungsmittel auf das durch die Walzen hindurchlaufende Segeltuch gesprüht wird. Weiterhin können auch von den Reinigungsbürstenwalzen 13a und 13b separate Reinigungsmittelsprühdüsen 32 vorgesehen sein, die das Reinigungsmittel auf die Bürstenwalzen 13a, 13b und/oder direkt auf das durch die Bürstenwalzen hindurchlaufende Segeltuch sprühen.

Ähnlich der zuvor beschriebenen Ausführung sind der Vorwaschstation 10 nachgeschaltet eine Hauptwaschstation 17, eine Nachreinigungs- und Spülstation 33, eine Veredelungs- und Zusatzapplikationsstation 21 sowie schließlich eine Fixierstation 24, die grundsätzlich denselben Aufbau mit einem aufeinander ablaufenden Walzenpaar 13a und 13b, einem Reinigungsmittel- bzw. Zusatzmittel- oder Fixiermittelbehältnis 31 und entsprechenden Sprühdüsen 32 wie die Vorwaschstation 10 aufweisen. Zwischen den hintereinander angeordneten Waschstationen und Zusatzapplikations- bzw. Fixierstationen sind jeweils aufeinander ablaufende Förderwalzenpaare 7a und 7b vorgesehen, die grundsätzlich dem am Ende des Einlauftischs 1 vorgesehenen Förderwalzenpaar entsprechen können.

Wie Figur 2 zeigt, sind die Reinigungswalzen 13a und 13b sowie die Förderwalzen 7a und 7b der jeweiligen Stationen allesamt zueinander parallel in liegender Ausrichtung quer zur Förderrichtung der Waschvorrichtung angeordnet. Sie definieren eine im wesentlichen ebene Transportbahn für das Segel, das zu reinigen ist, d.h. sie liegen bezüglich einer gemeinsamen, liegenden Ebene jeweils symmetrisch nach oben bzw. unten beabstandet. Die zwischen den Walzenpaaren definierten Durchtrittsspalte liegen in einer gemeinsamen Ebene.

Zwischen den Walzenpaaren 7a, 7b und 13a, 13b sind jeweils ebene Auflageflächen 34 vorgesehen, die das Segeltuch zwischen den Walzenpaaren abstützen. Die Auflageflächen 34 sind jeweils liegend angeordnet und definieren zusammen eine liegende ebene Transportfläche nach Art eines Tisches.

Wie Figur 2 zeigt, ist zwischen der Hauptwaschstation 17 und der Vorwaschstation 10 sowie zwischen der Nachreinigungs- bzw. Spülstation 33 und der Hauptwaschstation 17 jeweils eine Rückführeinrichtung 18 zur Rückführung des in der jeweiligen Station benutzten Reinigungsmittels in die stromauf liegende Station vorgesehen. Diese Rückführeinrichtungen 18 können nach dem Schwerkraftprinzip arbeiten. In der gezeichneten Ausführung umfassen sie zur jeweils stromauf angeordneten Waschstation hin abfallende, geneigte Rückführbahnen 35.

An das ablaufseitige Ende der Fixierstation 24 anschließend ist nochmals ein Förderwalzenpaar 7a, 7b vorgesehen, die als Entwässerungswalzen ausgebildet sein können, um Restfeuchte zu entfernen. An die Waschvorrichtung 30 anschließend ist auch bei der Ausführung nach Figur 2 eine Trocknungsstation 26 vorgesehen, die stromab der genannten Walzen 7a, 7b eine beheizbare, abschüssig geneigte Auflage 27 umfasst, über die hinweg das Segeltuch geführt wird. Die beheizte Auflage 27 führt dabei zu einer Verdunstung noch am Segeltuch haftender Feuchtigkeit. Anpresswalzen 28 stellen dabei sicher, dass das Segeltuch auch tatsächlich über die beheizte Auflage 27 läuft. Der Auflage 27 kann noch ein Gebläse nachgeschaltet sein, mit Hilfe dessen letzte Feuchtigkeitsreste entfernt werden können.

Im Anschluss an die Trocknungsstation 26 läuft das Segeltuch in den Entnahmespeicher 3.

Die beschriebene kontinuierlich arbeitende Reinigungsvorrichtung mit Rückführung der Reinigungslauge im Gegenstrom besitzt große Vorteile hinsichtlich Wasser und Energieverbrauch. Zudem wird durch die Förderung des Segels im ausgebreiteten Zustand dieses geschont und vor Knittern bewahrt.

## Patentansprüche

1. Verfahren zur Reinigung von Segeln (5) für Segelschiffe, bei dem das Segel (5) in einer Waschvorrichtung (30) mit zumindest einem Reinigungsmittel beaufschlagt und in ausgebreitetem Zustand kontinuierlich durch die Waschvorrichtung (30) hindurchbewegt wird, wobei das Segel (5) auf einer nach Art eines Tisches ausgebildeten Auflage (34) liegend durch mehrere separate, voneinander beabstandete Reinigungsstationen (10, 17, 33) gefördert wird, wobei das Segel (5) mittels mehrerer Paare von aufeinander abrollenden Förderwalzen (7a, 7b), zwischen denen das Segel hindurchläuft, über die genannte Auflage (34), die in zwischen den Förderwalzenpaaren (7a, 7b) liegende Auflägeflächen unterteilt ist, hinweggezogen wird, wobei nachgeschaltete Walzenpaare mit größerer Umfangsgeschwindigkeit als vorgeschaltete Walzenpaare betrieben werden, um das Segel (5) straffzuziehen, und wobei das Segel (5) in den Reinigungsstationen (10, 17, 33) zwischen in Form von Bürsten ausgebildeten Reinigungswalzenpaaren (13, 14) hindurchbewegt wird, von denen das Segel beidseitig abgebürstet wird.

2. Verfahren nach dem vorhergehenden Anspruch, wobei ein nachlaufender Segelabschnitt mit Reinigungsmittel beaufschlagt wird, mit dem zuvor ein vorauslaufender Segelabschnitt beaufschlagt wurde und/oder wobei das Reinigungsmittel von einem stromabseitigen Abschnitt der Waschvorrichtung zu einem stromaufseitigen Abschnitt der Waschvorrichtung transportiert wird.

3. Verfahren nach einem der vorhergehenden Ansprüche, wobei das Segel (5) mit verschiedenen Abschnitten gleichzeitig in verschiedenen Reinigungsstationen (10, 17) behandelt wird.

4. Verfahren nach einem der vorhergehenden Ansprüche, wobei das Segel (5) walkfrei entlang der von der Auflage gebildeten, im wesentlichen ebenen Transportbahn durch die Waschvorrichtung (30) hindurchbewegt wird.

5. Verfahren nach dem vorhergehenden Anspruch, wobei das Segel (5) bei der Förderung durch die mehrere hintereinander angeordnete Reinigungsstationen (10) zwischen diesen Reinigungsstationen (10) durch die mehreren hintereinander angeordneten und eben ausgebildeten Auflageflächen abgestützt wird.

6. Verfahren nach den beiden vorhergehenden Ansprüchen, wobei das Segel (5) durch mehrere hintereinander angeordnete Reinigungswalzenpaare, deren paarweise Berührungs- bzw. Abrolllinien in einer gemeinsamen Ebene angeordnet sind, und deren Drehachsen zueinander parallel angeordnet sind, hindurchgeführt wird.

7. Verfahren nach einem der vorhergehenden Ansprüche, wobei das Segel (5) durch abwechselnd hintereinander angeordnete Reinigungswalzenpaare und Förderwalzenpaare, die eine ebene Transportbahn für das Segel (5) definieren und mit unterschiedlichen Umfangsgeschwindigkeiten betrieben werden, hindurchgeführt wird.

8. Verfahren nach einem der vorhergehenden Ansprüche, wobei Wasch- bzw. Reinigungsmittel auf das zu reinigende Segel (5) mittels der umlaufenden Reinigungswalzen (14), die in das aufzubringende Reinigungsmittel eintauchen und/oder Reinigungsmittelaustrittsöffnungen, insbesondere -sprühdüsen, besitzen, aufgebracht wird.

9. Segelreinigungsvorrichtung zur Reinigung von Segeln für Segelschiffe, insbesondere nach dem Verfahren nach einem der vorhergehenden Ansprüche, mit einer Transportbahn, mehreren entlang der Transportbahn hintereinander angeordneten Reinigungsstationen (10, 17), sowie einer Fördereinrichtung (4) zur kontinuierlichen Förderung des Segels im ausgebreiteten Zustand durch die Reinigungsstationen (10, 17), wobei die Transportbahn im wesentlichen in Form einer liegenden Ebene ausgebildet ist und eine nach Art eines Tischs ausgebildete Auflage (34) zur Abstützung des Segels (5) aufweist, die mehrere hintereinander angeordnete Auflageflächen aufweist, die eben ausgebildet und in einer gemeinsamen Ebene angeordnet sind, wobei die Fördereinrichtung (4) mehrere zwischen den Auflageflächen angeordnete Paare von aufeinander abrollenden Förderwalzen (7a, 7b) aufweist, die von beiden Seiten das zwischen ihnen hindurchlaufende Segel berühren, wobei Antriebsmittel zum Antreiben nachgeschaltet Walzenpaare mit größerer Umfangsgeschwindigkeit als vorgeschaltetet Walzenpaare vorgesehen sind, um das Segel (5) straffzuziehen, und wobei die Reinigungsstationen (10, 17) in Form von Bürsten ausgebildete Reinigungswalzenpaare (13, 14) zum beidseitigen Abbürsten des zwischen den Reinigungswalzen (13, 14) hindurchbewegten Segels aufweist.

10. Reinigungsvorrichtung nach dem vorhergehenden Anspruch, wobei zumindest zwischen zwei Reinigungsstationen (10, 17) eine Rückführeinrichtung (18) zur Rückführung von benutztem Reinigungsmittel, das in einer Reinigungsstation benutzt wurde, in eine dieser einen Reinigungsstation (17) vorgeschalteten Reinigungsstation (10) vorgesehen ist.

11. Reinigungsvorrichtung nach dem vorhergehenden Anspruch, wobei die Rückführeinrichtung (18) einen Schwerkraftförderer, insbesondere eine geneigte, zur vorgeschalteten Reinigungsstation (10) hin abfallende Reinigungsmittel-Rückführbahn, aufweist.

12. Reinigungsvorrichtung nach einem der vorhergehenden Ansprüche, wobei die Transportbahn derart ausgebildet ist, dass das Segel (5) auf seinem Weg entlag der Transportbahn im wesentlichen walkfrei bleibt und im wesentlichen keine Krümmung erfährt.

13. Reinigungsvorrichtung nach einem der vorhergehenden Ansprüche, wobei am Ausgang einer jeden Reinigungsstation (10, 17) ein Abscheider, vorzugsweise eine Absaugvorrichtung (16), zum Entfernen von Reinigungsmittetresten am die Reinigungsstation verlassenden Segel (5) vorgesehen ist.

14. Reinigungsvorrichtung nach einem der vorhergehenden Ansprüche, wobei die Reinigungsstationen jeweils ein Fluidbecken (11) besitzen, an dem jeweils zumindest eine quer zur Förderrichtung angeordnete Walze (13, 14) angeordnet ist.

15. Reinigungsvorrichtung nach einem der vorhergehenden Ansprüche, wobei zumindest eine Reinigungsstation (10, 17) zwei Reinigungswalzen besitzt, die auf gegenläufig zur Förderrichtung über das Segel (5) bürsten.

16. Reinigungsvorrichtung nach einem der vorhergehenden Ansprüche, wobei zumindest eine Reinigungsstation (10, 17) eine Reinigungswalze zum Reinigungsmittelauftrag aufweist, die in ein Reinigungsmittelbecken (11) eintaucht und/oder Reinigungsmittelaustragsöffnungen, insbesondere -sprühdüsen, zum Auftrag des Reinigungsmittels auf das Segel (5) aufweist.

17. Reinigungsvorrichtung nach einem der vorhergehenden Ansprüche, wobei mehrere Reinigungswalzenpaare (13, 14) eine ebene Transportbahn definieren und bezüglich einer gemeinsamen Ebene, die die Transportbahn bildet, jeweils paarweise symmetrisch angeordnet sind.

18. Reinigungsvorrichtung nach einem der vorhergehenden Ansprüche, wobei alternierend hintereinander Reinigungswalzenpaare und Förderwalzenpaare vorgesehen sind, die mit unterschiedlichen Umfangsgeschwindigkeiten antreibbar sind.

19. Reinigungsvorrichtung nach einem der vorhergehenden Ansprüche, wobei eine Hauptwaschstation (17) vorgesehen ist, die eine Frischwasserzufuhr (19) und eine Reinigungsmitteldosiereinrichtung (20) aufweist.

20. Reinigungsvorrichtung nach dem vorhergehenden Anspruch, wobei eine Vorwaschstation (10) der Hauptwaschstation (17) vorgeschaltet ist und von der Hauptwaschstation (17) her mit Reinigungsmittel speisbar ist.

21. Reinigungsvorrichtung nach einem der vorhergehenden Ansprüche, wobei eine Zusatzapplikationsstation (13) vorgesehen ist, die eine Applikationseinrichtung zum Aufbringen von Zusatzapplikationsmittel auf das Segel (5) aufweist.

22. Reinigungsvorrichtung nach einem der vorhergehenden Ansprüche, wobei den Reinigungsstationen (10, 17) nachgeschaltet eine Trocknungsstation (26) vorgesehen ist, die eine Auflage (27), der eine Heizung zugeordnet ist, und/oder ein Luftgebläse (29) aufweist.

## Claims

1. Method for the cleaning of sails (5) for sailing ships, in which the sail (5) is acted upon with at least one cleaning agent in a washing apparatus (30) and is continuously moved, in the spread-out state, through the washing apparatus (30), the sail (5) being conveyed, lying on a rest (34) designed in the manner of a table, through a plurality of separate cleaning stations (10, 17, 33) spaced apart from one another, the sail (5) being drawn by means of a plurality of pairs of conveying rollers (7a, 7b), which roll one on the other and between which the sail runs through, over and beyond the said rest (34), which is subdivided into resting surfaces lying between the pairs of conveying rollers (7a, 7b), the following pairs of rollers being operated at a higher circumferential speed than preceding pairs of rollers, in order to tauten the sail (5), and the sail (5) being moved in the cleaning stations (10, 17, 33) through between pairs of cleaning rollers (13, 14) which are designed in the form of brushes and by which the sail is brushed down on both sides.

2. Method according to the preceding claim, a trailing sail portion being acted upon by cleaning agent with which a leading sail portion was previously acted upon and/or the cleaning agent being transported from a downstream portion of the washing apparatus to an upstream portion of the washing apparatus.

3. Method according to one of the preceding claims, the sail (5) being treated simultaneously with different portions in different cleaning stations (10, 17).

4. Method according to one of the preceding claims, the sail (5) being moved, flex-free, through the washing apparatus (30) along the essentially planar transport path formed by the rest.

5. Method according to the preceding claim, the sail (5), during conveyance through the plurality of cleaning stations (10) arranged one behind the other, being supported between these cleaning stations (10) by the plurality of resting surfaces arranged one behind the other and having a planar design.

6. Method according to the two preceding claims, the sail (5) being led through a plurality of pairs of cleaning rollers which are arranged one behind the other and the paired contact or rolling lines of which are arranged in a common plane and the axes of rotation of which are arranged parallel to one another.

7. Method according to one of the preceding claims, the sail (5) being led through pairs of cleaning rollers and pairs of conveying rollers which are arranged alternately one behind the other and which define a planar transport path for the sail (5) and are operated at different circumferential speeds.

8. Method according to one of the preceding claims, washing or cleaning agent being applied to the sail (5) to be cleaned, by means of the rotating cleaning rollers (14) which dip into the cleaning agent to be applied and/or which possess cleaning-agent outlet orifices, in particular cleaning-agent spray nozzles.

9. Sail-cleaning apparatus for the cleaning of sails for sailing ships, in particular by the method according to one of the preceding claims, with a transport path, with a plurality of cleaning stations (10, 17) arranged one behind the other along the transport path, and with a conveying device (4) for the continuous conveyance of the sail in the spread-out state through the cleaning stations (10, 17), the transport path being designed essentially in the form of a horizontal plane and having, for supporting the sail (5), a rest (34) which is designed in the manner of a table and which has a plurality of resting surfaces which are arranged one behind the other and which are of planar design and are arranged in a common plane, the conveying device (4) having a plurality of pairs of conveying rollers (7a, 7b), arranged between the resting surfaces, which roll one on the other and which are in contact from both sides with the sail running between them, drive means being provided for driving following pairs of rollers at a higher circumferential speed than preceding pairs of rollers, in order to tauten the sail (5), and the cleaning stations (10, 17) having pairs of cleaning rollers (13, 14), designed in the form of brushes for brushing down the sail on both sides which is moved through between the cleaning rollers (13, 14).

10. Cleaning apparatus according to the preceding claim, there being provided, at least between two cleaning stations (10, 17), a recirculation device (18) for the recirculation of used cleaning agent which was used in one cleaning station into a cleaning station (10) preceding this one cleaning station (17).

11. Cleaning apparatus according to the preceding claim, the recirculation device (18) having a gravity conveyer, in particular an inclined cleaning-agent recirculation path descending towards the preceding cleaning station (10).

12. Cleaning apparatus according to one of the preceding claims, the transport path being designed in such a way that the sail (5) remains essentially flex-free on its way along the transport path and undergoes essentially no curvature.

13. Cleaning apparatus according to one of the preceding claims, there being provided at the exit of each cleaning station (10, 17) a separator, preferably a suction-extraction device (16) for the removal of cleaning agent residues on the sail (5) leaving the cleaning station.

14. Cleaning apparatus according to one of the preceding claims, the cleaning stations each possessing a fluid tank (11), on each of which at least one roller (13, 14) arranged transversely with respect to the conveying direction is arranged.

15. Cleaning apparatus according to one of the preceding claims, at least one cleaning station (10, 17) possessing two cleaning rollers which brush over the sail (5) contradirectionally to the conveying direction.

16. Cleaning apparatus according to one of the preceding claims, at least one cleaning station (10, 17) having, for the application of the cleaning agent, a cleaning roller which dips into a cleaning-agent tank (11) and/or has cleaning-agent discharge orifices, in particular cleaning-agent spray nozzles, for applying the cleaning agent to the sail (5).

17. Cleaning apparatus according to one of the preceding claims, a plurality of pairs of cleaning rollers (13, 14) defining a planar transport path and in each case being arranged symmetrically in pairs with respect to a common plane which forms the transport path.

18. Cleaning apparatus according to one of the preceding claims, pairs of cleaning rollers and pairs of conveying rollers, which can be driven at different circumferential speeds, being provided alternately one behind the other.

19. Cleaning apparatus according to one of the preceding claims, a main washing station (17) being provided, which has a fresh-water supply (19) and a cleaning-agent metering device (20).

20. Cleaning apparatus according to the preceding claim, a pre-washing station (10) preceding the main washing station (17) and being capable of being fed with cleaning agent from the main washing station (17).

21. Cleaning apparatus according to one of the preceding claims, an additional application station (13) being provided, which has an application device for applying additional application agent to the sail (5).

22. Cleaning apparatus according to one of the preceding claims, there being provided, following the cleaning stations (10, 17), a drying station (26) which has a rest (27), to which a heating system is assigned, and/or an air blower (29).

## Revendications

1. Procédé pour nettoyer des voiles (5) pour des voiliers, dans lequel la voile (5) est alimentée dans un dispositif de lavage (30) avec au moins un produit de nettoyage et est déplacée dans l'état déployé de façon continue à travers le dispositif de lavage (30), la voile (5) étant transportée sur un support (34) conçu à la façon d'une table horizontalement à travers plusieurs stations de nettoyage (10, 17, 33) séparées, espacées les unes des autres, la voile (5) étant tirée au moyen de plusieurs rouleaux transporteurs (7a, 7b) roulant les uns sur les autres, entre lesquels passe la voile, au-dessus dudit support (34), qui est subdivisé en surfaces d'appui disposées entre les paires de rouleaux transporteurs (7a, 7b), des paires de rouleaux montées en aval étant exploitées avec une vitesse périphérique supérieure à des paires de rouleaux placées en amont, afin de tendre la voile (5), et la voile (5) étant déplacée dans les stations de nettoyage (10, 17, 33) entre des paires de rouleaux de nettoyage (13, 14) conçues sous forme de brosses, par lesquels la voile est brossée des deux côtés.

2. Procédé selon la revendication précédente, une partie de voile arrière étant alimentée avec du produit de nettoyage, avec lequel auparavant une partie de voile avant a été alimentée et/ou le produit de nettoyage étant transporté depuis une partie côté aval du dispositif de lavage vers une partie côté amont de ce dispositif.

3. Procédé selon l'une quelconque des revendications précédentes, la voile (5) étant traitée avec différentes parties simultanément dans différentes stations de nettoyage (10, 17).

4. Procédé selon l'une quelconque des revendications précédentes, la voile (5) étant déplacée sans foulage le long de la bande de transport formée par le support, sensiblement plane, à travers le dispositif de lavage (30).

5. Procédé selon la revendication précédente, la voile (5) étant soutenue lors du transport par les plusieurs stations de nettoyage (10) disposées les unes derrière les autres entre ces stations de nettoyage (10) par les plusieurs surfaces d'appui disposées les unes derrière les autres et conçues planes.

6. Procédé selon les deux revendications précédentes, la voile (5) étant guidée par plusieurs paires de rouleaux de nettoyage disposées les unes derrière les autres, dont les lignes de contact et de déroulement sont disposées par paires dans un plan commun, et dont les axes de rotation sont disposés parallèlement entre eux.

7. Procédé selon l'une quelconque des revendications précédentes, la voile (5) étant guidée par des paires de rouleaux de nettoyage et des paires de rouleaux de transport disposées en alternance les unes derrière les autres, qui définissent une bande de transport plane pour la voile (5) et sont exploitées avec différentes vitesses périphériques.

8. Procédé selon l'une quelconque des revendications précédentes, des produits de lavage ou de nettoyage étant appliqués sur la voile (5) à nettoyer au moyen des rouleaux de nettoyage (14) rotatifs, qui plongent dans le produit de nettoyage à appliquer, et/ou présentent des ouvertures de sortie, en particulier des gicleurs de pulvérisation de produit de nettoyage.

9. Dispositif de nettoyage de toile pour le nettoyage de toiles pour des voiliers, en particulier selon le procédé selon l'une quelconque des revendications précédentes, comprenant une bande de transport, plusieurs stations de nettoyage (10, 17) disposées les unes derrière les autres le long de la bande de transport, ainsi qu'un dispositif de transport (4) pour le transport continu de la voile dans l'état déployé à travers les stations de nettoyage (10, 17), la bande de transport étant conçue sensiblement sous la forme d'un plan horizontal et présentant un support (34) conçu à la façon d'une table pour le soutien de la voile (5), qui présente plusieurs surfaces d'appui disposées les unes derrière les autres, lesquelles sont conçues planes et sont disposées dans un plan commun, le dispositif de transport (4) présentant plusieurs paires disposées entre les surfaces d'appui, de rouleaux transporteurs (7a, 7b) roulant les uns sur les autres, qui touchent par les deux côtés la voile passant entre eux, des moyens d'entraînement étant prévus pour l'entraînement de paires de rouleaux montées en aval avec une vitesse périphérique supérieure à des paires de rouleaux placées en amont, afin de tendre la voile (5), et les stations de nettoyage (10, 17) présentant des paires de rouleaux de nettoyage (13, 14) conçues sous forme de brosses pour le brossage sur les deux côtés de la voile déplacée entre les rouleaux de nettoyage (13, 14).

10. Dispositif de nettoyage selon la revendication précédente, un dispositif de recyclage (18) étant prévu au moins entre deux stations de nettoyage (10, 17) pour le recyclage de produit de nettoyage utilisé, qui a été utilisé dans une station de nettoyage, dans une station de nettoyage (10) montée en amont d'une station de nettoyage (17).

11. Dispositif de nettoyage selon la revendication précédente, le dispositif de recyclage (18) présentant un transporteur par force de gravité, en particulier une bande de recyclage de produit de nettoyage inclinée et descendant en direction de la station de nettoyage (10) placée en amont.

12. Dispositif de nettoyage selon l'une quelconque des revendications précédentes, la bande de transport étant conçue de telle sorte que la voile (5) reste sensiblement sans foulage sur son trajet le long de la bande de transport et ne subit pratiquement pas de courbure.

13. Dispositif de nettoyage selon l'une quelconque des revendications précédentes, un séparateur, de préférence un dispositif d'aspiration (16), étant prévu à la sortie de chaque station de nettoyage (10, 17) pour l'enlèvement de restes de produit de nettoyage sur la voile (5) quittant la station de nettoyage.

14. Dispositif de nettoyage selon l'une quelconque des revendications précédentes, les stations de nettoyage présentant chacune un bassin à fluide (11), sur lequel est disposé respectivement au moins un rouleau (13, 14) disposé transversalement au sens de transport.

15. Dispositif de nettoyage selon l'une quelconque des revendications précédentes, au moins une station de nettoyage (10, 17) présentant deux rouleaux de nettoyage qui brossent dans le sens contraire au sens de transport au-dessus de la voile (5).

16. Dispositif de nettoyage selon l'une quelconque des revendications précédentes, au moins une station de nettoyage (10, 17) présentant un rouleau de nettoyage pour l'application du produit de nettoyage, qui plonge dans un bassin de produit de nettoyage (11) et/ou présente des ouvertures de sortie, en particulier des gicleurs de pulvérisation de produit de nettoyage, pour l'application du produit de nettoyage sur la voile (5).

17. Dispositif de nettoyage selon l'une quelconque des revendications précédentes, plusieurs paires de rouleaux de nettoyage (13, 14) définissant une bande de transport plane et étant disposées à chaque fois par paire de façon symétrique par rapport à un plan commun qui forme la bande de transport.

18. Dispositif de nettoyage selon l'une quelconque des revendications précédentes, des paires de rouleaux de nettoyage et des paires de rouleaux de transport étant prévues en alternance les unes derrière les autres, lesquelles peuvent être entraînées avec différentes vitesses périphériques.

19. Dispositif de nettoyage selon l'une quelconque des revendications précédentes, une station de lavage principale (17) étant prévue, laquelle présente une arrivée d'eau fraîche (19) et un dispositif de dosage de produit de nettoyage (20).

20. Dispositif de nettoyage selon la revendication précédente, une station de prélavage (10) étant montée en amont de la station de lavage principale (17) et pouvant être alimentée avec du produit de nettoyage à partir de la station de lavage principale (17).

21. Dispositif de nettoyage selon l'une quelconque des revendications précédentes, une station d'application supplémentaire (13) étant prévue, laquelle présente un dispositif d'application pour l'application de produit d'application supplémentaire sur la toile (5).

22. Dispositif de nettoyage selon l'une quelconque des revendications précédente, une station de séchage (26) étant prévue montée en aval des stations de nettoyage (10, 17), laquelle station présente un support (27), auquel est attribué un chauffage, et/ou une soufflerie d'air (29).
